# EUROPÄISCHE PATENTSCHRIFT

(11) **EP 3 510 220 B1**
(45) Veröffentlichungstag und Bekanntmachung des Hinweises auf die Patenterteilung: **10.03.2021**
(21) Anmeldenummer: 17793606.9
(22) Anmeldetag: 18.10.2017
(51) Int. Cl.: E05D 3/12, E05D 11/10

(54) **RASTSCHARNIER**
LOCKING HINGE
CHARNIÈRE DE VERROUILLAGE

(30) Priorität: 19.10.2016 AT 509502016
(43) Veröffentlichungstag der Anmeldung: 17.07.2019
(73) Patentinhaber: Siemens Mobility Austria GmbH, 1210 Wien (AT)
(72) Erfinder: BANACH, Dominik, 2130 Mistelbach (AT); STIFTER, Stefan, 1110 Wien (AT)
(74) Vertreter: Siemens Patent Attorneys
(86) Internationale Anmeldenummer: PCT/EP2017/076593
(87) Internationale Veröffentlichungsnummer: WO 2018/073297

(56) Entgegenhaltungen:
- DE-A1- 1 939 377
- DE-A1- 19 963 995
- GB-A- 2 203 483

## Beschreibung

### Technisches Gebiet

Die Erfindung betrifft ein Rastscharnier, insbesondere für Zugangsklappen in Transportmitteln.

### Stand der Technik

Rastscharniere werden eingesetzt um Türflügel in bestimmten Winkellagen arretieren zu können. Dies ist insbesondere bei Zugangsklappen erforderlich, um diese während des Zugangs in einer bestimmten Stellung sichern zu können. Insbesondere bei Zugangsklappen mit horizontal angeordneter Scharnierdrehachse und nach oben orientierter Schwenkrichtung ist eine Fixierung in offener Position erforderlich. Dazu können beispielsweise Gasdruckfedern oder Stangen eingesetzt werden. Gasdruckfedern sind jedoch kostspielig und verschleißbehaftet und benötigen zusätzlichen Bauraum. Eine weitere Forderung an ein Rastscharnier kann darin bestehen, dass die Zugangsklappe einen bestimmten minimalen Drehwinkel ausführen können muß. Dies kann bei bestimmten Transportmitteln, wie Passagierschienenfahrzeugen problematisch sein, wenn das Innendesign eine solche Drehung aufgrund den Drehweg blockierender Inneneinrichtungsteile nicht zuläßt. Derzeit kann ein solches Problem nur dadurch gelöst werden, dass anstelle einer Zugangsklappe ein demontierbarer Verkleidungsteil eingesetzt wird, was im Gebrauch wesentlich unbequemer ist und die Beschädigung des Verkleidungsteils und die Verlustgefahr zugehöriger Befestigungsmittel fördert GB 2203483 A offenbart ein Rastscharnier mit den Merkmalen des Oberbegriffs des Anspruchs 1.

### Darstellung der Erfindung

Der Erfindung liegt daher die Aufgabe zugrunde, ein Rastscharnier anzugeben, welches in bestimmten Positionen blockierbar ist und welches einen Türflügel, bzw. eine Zugangsklappe kollisionsfrei um ein Hindernis zu führen vermag.

Die Aufgabe wird durch ein Rastscharnier mit den Merkmalen des Anspruchs 1 gelöst. Vorteilhafte Ausgestaltungen sind Gegenstand untergeordneter Ansprüche.

Dem Grundgedanken der Erfindung nach wird ein Rastscharnier, welches ein an einem feststehenden Bauteil befestigbares Innenscharnierteil und einen an einer Zugangsklappe befestigbaren Türbeschlag umfasst beschrieben, welches ein gegenüber dem Innenscharnierteil um eine erste Drehachse schwenkbar verbundenen Scharnierkörper vorsieht, und wobei der Türbeschlag gegenüber dem Scharnierkörper um eine zweite Drehachse schwenkbar verbunden ist, und dabei die Drehachsen zueinander parallel angeordnet sind, und wobei eine erste Rasteinrichtung zur Blockierung der Schwenkbewegung des Scharnierkörpers gegenüber dem Innenscharnierteil bei einer bestimmten Winkellage, bei welcher die erste Rastvorrichtung in eine Ausnehmung des Scharnierkörpers eingreift, eingerichtet ist und wobei eine zweite Rasteinrichtung zur Blockierung der Schwenkbewegung des Türbeschlags gegenüber dem Scharnierkörper bei zwei Winkellagen eingerichtet ist, welche in einer ersten Winkellage in eine Ausnehmung an dem Türbeschlag eingreift und in einer zweiten Winkellage in einem Rücksprung an dem Türbeschlag eingreift.

Dadurch ist der Vorteil erzielbar, einen Türflügel (Türblatt), bzw. eine Zugangsklappe in ihrem Bewegungsablauf so führen zu können, dass sie in geöffneter Position kollisionsfrei mit benachbarten Bauteilen ist. Weiters kann der Türflügel bzw. die Zugangsklappe in geöffneter Position blockiert werden.

Erfindungsgemäß umfasst das Rastscharnier einen Innenscharnierteil, welcher zur Befestigung an feststehenden Bauteilen eingerichtet ist und einen mit diesem drehbeweglich (schwenkbar) verbundenen Scharnierkörper. Dabei erfolgt die Bewegung der genannten Bauteile um eine erste Drehachse. An dem Scharnierkörper ist ein Türbeschlag drehbeweglich angebunden, wobei diese weitere Beweglichkeit des Rastscharniers um eine zweite, von der ersten Drehachse abgesetzte, parallel orientierte zweite Drehachse erfolgt. Solcherart kann ein an dem Türbeschlag befestigter Türflügel andere Trajektorien ausführen als bei konventionellen Scharnieren mit nur einer Drehachse, sodass er kollisionsfrei um weitere Bauteile herum geführt werden kann.

Weiters umfasst das erfindungsgemäße Rastscharnier zwei Rasteinrichtungen (Blockiereinrichtungen). Diese Rasteinrichtungen erlauben es, die Schwenkbewegung um jede der beiden Drehachsen jeweils einzeln bei bestimmten Winkellagen zu blockieren. Dabei ist eine erste Rasteinrichtung vorgesehen, welche die Schwenkbeweglichkeit zwischen dem Innenscharnierteil und dem Scharnierkörper bei einer bestimmten Winkellage der genannten Bauteile zueinander zu blockieren vermag. Eine zweite Rasteinrichtung ist so ausgeführt, dass sie die Schwenkbeweglichkeit zwischen dem Scharnierkörper und dem Türbeschlag bei zwei unterschiedlichen Winkellagen dieser Bauteile zueinander blockieren vermag.

Erfindungsgemäß sind die Rasteinrichtungen als federbelastete Blockierbolzen ausgeführt, welche bei Erreichen der bestimmten Winkellage der betreffenden Bauteile in eine korrespondierende Ausnehmung einrasten. Das Lösen dieser Rasteinrichtungen erfolgt manuell durch Überwinden der Federkraft.

Der Bewegungsablauf des erfindungsgemäßen Rastscharniers stellt sich wie folgt dar. In geschlossener Position des Türflügels ist die erste Rasteinrichtung (zwischen Innenscharnierteil und Scharnierkörper) geöffnet, die zweite Rasteinrichtung (zwischen Scharnierkörper und Türbeschlag) ist in einer ersten Winkellage blockiert).

Solcherart kann der Türflügel um die erste Drehachse geschwenkt werden, bis eine vorgesehene Endlage erreicht ist und die erste Rasteinrichtung blockiert. In dieser Position ist der Türflügel blockiert und kann nur nach manuellem Lösen der zweiten Rasteinrichtung weiterbewegt werden. Diese weitere Schwenkbewegung erfolgt nun um die zweite Drehachse. Um diese zweite Drehachse kann der Türflügel weiter geschwenkt werden, bis die zweite Rasteinrichtung in einer bestimmten zweiten Winkellage blockiert. Der Türflügel ist somit in seiner offenen Position blockiert.

Zum Schließen des Türflügels wird zuerst die zweite Rasteinrichtung manuell gelöst und der Türflügel bis zum Erreichen der ersten Winkellage der zweiten Rasteinrichtung geschwenkt, bei welcher die zweite Rasteinrichtung blockiert. Um den Türflügel komplett zu schließen ist nun die erste Rasteinrichtung manuell zu lösen und der Türflügel in seine geschlossene Position zu schwenken.

Gegenständliche Erfindung ist insbesondere für Zugangs- oder Wartungsklappen in Transportmitteln vorteilhaft einsetzbar. Solche Klappen sind oft mit horizontal ausgerichteten Schwenkachsen vorgesehen, sodass diese Klappen nach oben öffenbar sind und in dieser Position blockiert werden müssen. Das erfindungsgemäße Rastscharnier erspart den Einsatz sonst erforderlicher Einrichtungen wie Gasdruckfedern oder Stangen und kann den Türflügel (die Wartungsklappe) beim Schwenken so führen, dass keine Kollision mit Bauteilen (z.B. Verkleidungen in Passagierschienenfahrzeugen erfolgen können.

Durch konkrete Bestimmung der Abmessungen des Scharnierkörpers und der Winkellagen der Rastpositionen kann ein erfindungsgemäßes Rastscharnier auf beliebige Aufgaben hin dimensioniert werden.

### Kurzbeschreibung der Zeichnungen

Es zeigen beispielhaft:
**Fig.1** Rastscharnier.
**Fig.2** Rastscharnier, Schrägansicht, geschlossen.
**Fig.3** Rastscharnier, Ansicht, geschlossen.
**Fig.4** Rastscharnier, Schnitt, geschlossen.
**Fig.5** Rastscharnier, Schrägansicht, geöffnet.
**Fig.6** Rastscharnier, Ansicht, geöffnet.
**Fig.7** Rastscharnier, Schnitt, geöffnet.

### Ausführung der Erfindung

**Fig.1** zeigt beispielhaft und schematisch ein Rastscharnier. Es ist in stark abstrahierter Darstellung der prinzipielle Aufbau eines Rastscharniers 1 dargestellt. Dieses Rastscharnier 1 umfasst einen Innenscharnierteil 2, einen mit dem Innenscharnierteil 2 drehbeweglich, schwenkbar verbundenen Scharnierkörper 4 und einen mit dem Scharnierkörper 4 drehbeweglich, schwenkbar verbundenen Türbeschlag 3. Die Schwenkbewegung zwischen dem Innenscharnierteil 2 und dem Scharnierkörper 4 erfolgt um eine erste Drehachse 5, die Schwenkbewegung zwischen dem Scharnierkörper 4 und dem Türbeschlag 3 erfolgt um eine zweite Drehachse 6. Der Innenscharnierteil 2 ist an einem feststehenden Bauteil 9 angeordnet dargestellt, der Türbeschlag 3 ist zur Befestigung an einem Türflügel eingerichtet, ein solcher Türflügel ist in dieser Darstellung nicht gezeigt. Eine erste Rasteinrichtung 7 ist so angeordnet, dass sie die Drehbeweglichkeit um die erste Drehachse 5 in einer bestimmten Winkellage des Scharnierkörpers 4 gegenüber dem Innenscharnierteil 2 blockieren kann. Eine zweite Rasteinrichtung 8 ist so angeordnet, dass sie die Drehbeweglichkeit um die zweite Drehachse 6 bei zwei bestimmten Winkellagen des Türbeschlags 3 gegenüber dem Scharnierkörper 4 blockieren kann. In Fig. 1 ist die zweite Rasteinrichtung 8 so dargestellt, dass die beiden Winkellagen, an welchen die Drehbeweglichkeit blockierbar ist, gezeigt sind. Die zweite Rasteinrichtung 8 selbst kann als ein Bauteil ausgeführt sein, es ist nicht erforderlich, diese Funktion auf zwei Bauteile aufzuteilen.

**Fig.2** zeigt beispielhaft und schematisch ein Rastscharnier in einer Schrägansicht in geschlossener Position. Es ist ein Ausführungsbeispiel eines Rastscharniers 1 dargestellt, wie es in praktischen Anwendungen zum Einsatz kommen kann. In der Schrägansicht sind ein Innenscharnierteil 2, ein Türbeschlag 3 und ein die beiden letztgenannten Bauteile verbindender Scharnierkörper 4 sichtbar. Die erste 7 und die zweite 8 Rasteinrichtung sind als federbelastete Bolzen ausgeführt, welche jeweils ein Griffstück zum ergonomischen Lösen der Rastung umfassen.

**Fig.3** zeigt beispielhaft und schematisch ein Rastscharnier in einer Ansicht in geschlossener Position. Es ist eine Ansicht auf das Rastscharnier 1 aus Fig.2 dargestellt, welches sich in einer Einbaulage befindet. Dabei ist der Innenscharnierteil 2 mit einem feststehenden Bauteil 9 verbunden und der Türbeschlag 3 ist mit einem Türflügel 11 verbunden dargestellt. Eine Schnittmarkierung A-A zeigt den Verlauf des in Fig.4 dargestellten Schnittes durch das Rastscharnier 1 an.

**Fig.4** zeigt beispielhaft und schematisch ein Rastscharnier in einer Schnittdarstellung in geschlossener Position. Es ist die Schnittdarstellung entlang der Linie A-A durch das in Fig.3 gezeigte Rastscharnier 1 gezeigt. In dieser geschlossenen Position des Türflügels 11 (gezeigt ist eine typische Zugangsklappe, wie sie für Wartungszwecke an technischen Einrichtungen in Passagierräumen einer Verkehrsmittels gebräuchlich ist) ist die zweite Rasteinrichtung 8 in einer ersten Winkellage blockiert, dazu ist ein federbelasteter Bolzen mit einer Ausnehmung 12 an dem Türbeschlag 3 in Eingriff. Der Türflügel 11 ist somit nur um die erste Drehachse 5 schwenkbar, da die zweite Drehachse 6 gesperrt ist. Weiters ist ein Hindernis 10 dargestellt, welches verhindert, dass der Türflügel 11 bis zu seiner geöffneten Position um die erste Drehachse 5 schwenkbar ist. Das Hindernis 10 ist als typischer Deckenverkleidungsteil dargestellt, wie er in Passagierräumen zur Anwendung kommt und dessen Abmessungen ein vollständiges Öffnen des Türflügels 11 um die erste Drehachse 5 nicht erlauben.

**Fig.5** zeigt beispielhaft und schematisch ein Rastscharnier in einer Schrägansicht in geöffneter Position. Es ist das Rastscharnier 1 aus den Fig.2 bis 4 in geöffneter Position dargestellt, bei welcher sich ein an dem Türbeschlag 3 befestigter Türflügel 11 (in Fig.5 nicht gezeigt) in geöffneter Position befindet. Dabei ist der Türbeschlag 3 gegenüber dem Scharnierkörper 4 soweit geschwenkt, dass die zweite Rasteinrichtung 8 in ihrer zweiten Rastwinkellage einrastet und die weitere Bewegung blockiert.

**Fig.6** zeigt beispielhaft und schematisch ein Rastscharnier in einer Ansicht in geöffneter Position. Es ist eine Ansicht auf das Rastscharnier aus Fig.5 gezeigt, wobei ein Bereich des Innenscharnierteils 2 und des Scharnierkörpers 4 im Bereich der ersten Rasteinrichtung 7 geschnitten dargestellt sind. Dabei ist ersichtlich, dass der Rastbolzen der Rasteinrichtung 7 in eine Ausnehmung 12 in dem Scharnierkörper 4 eingreift und die Schwenkung um die erste Drehachse 5 blockiert. Eine Schnittmarkierung A-A zeigt den Verlauf des in Fig.7 dargestellten Schnittes durch das Rastscharnier 1 an.

**Fig.7** zeigt beispielhaft und schematisch ein Rastscharnier in einer Schnittdarstellung in geöffneter Position. Es ist die Schnittdarstellung entlang der Linie A-A durch das in Fig.6 gezeigte Rastscharnier 1 gezeigt. In dieser geöffneten Position ist insbesondere ersichtlich, dass der Türflügel 11 kollisionsfrei mit dem Hindernis 10 in seine Endlage geschwenkt ist. Dabei blockiert die zweite Rasteinrichtung 8 die Schwenkbewegung um die zweite Drehachse 6, sodass der Türflügel 11 in geöffneter Position bis zum manuellen Lösen der zweiten Rasteinrichtung 8 verbleibt. Dazu ist der Türbeschlag 3 mit einem Rücksprung ausgestattet, in welchen der federbelastete Rastbolzen der zweiten Rasteinrichtung 8 eingreift.

### Liste der Bezeichnungen

- 1: Rastscharnier
- 2: Innenscharnierteil
- 3: Türbeschlag
- 4: Scharnierkörper
- 5: Erste Drehachse
- 6: Zweite Drehachse
- 7: Erste Rasteinrichtung
- 8: Zweite Rasteinrichtung
- 9: Feststehender Bauteil
- 10: Hindernis
- 11: Türflügel
- 12: Ausnehmung

## Patentansprüche

1. Rastscharnier (1), umfassend ein an einem feststehenden Bauteil befestigbares Innenscharnierteil (2) und einen an einem Türflügel befestigbaren Türbeschlag (3), wobei ein gegenüber dem Innenscharnierteil (2) um eine erste Drehachse (5) schwenkbar verbundener Scharnierkörper (4) vorgesehen ist, und der Türbeschlag (3) gegenüber dem Scharnierkörper (4) um eine zweite Drehachse (6) schwenkbar verbunden ist, wobei die Drehachsen (5, 6) zueinander parallel angeordnet sind
**dadurch gekennzeichnet, dass**
eine erste Rasteinrichtung (7) zur Blockierung der Schwenkbewegung des Scharnierkörpers (4) gegenüber dem Innenscharnierteil (2) bei einer bestimmten Winkellage, bei welcher die erste Rasteinrichtung (7) in eine Ausnehmung (12) des Scharnierkörpers (4) eingreift, eingerichtet ist und
wobei eine zweite Rasteinrichtung (8) zur Blockierung der Schwenkbewegung des Türbeschlags (3) gegenüber dem Scharnierkörper (4) bei zwei Winkellagen eingerichtet ist, welche in einer ersten Winkellage in eine Ausnehmung (12) an dem Türbeschlag (3) eingreift und in einer zweiten Winkellage in einem Rücksprung an dem Türbeschlag (3) eingreift,
und wobei die Rasteinrichtungen (7, 8) als federbelastete Blockierbolzen, deren Lösen manuell durch Überwinden der Federkraft erfolgt, ausgeführt sind.

2. Rastscharnier (1) nach Anspruch 1,
**dadurch gekennzeichnet, dass** die Blockierung der Schwenkbewegung des Scharnierkörpers (4) gegenüber dem Innenscharnierteil (2) bei der bestimmten Winkellage automatisch erfolgt.

3. Rastscharnier (1) nach Anspruch 1 oder 2,
**dadurch gekennzeichnet, dass** in geschlossener Position eines an dem Türbeschlag (3) angeordneten Türflügels (11) die erste Rasteinrichtung (7) gelöst ist.

4. Rastscharnier (1) nach Anspruch 3,
**dadurch gekennzeichnet, dass** in geschlossener Position eines an dem Türbeschlag (3) angeordneten Türflügels (11) die zweite Rasteinrichtung (8) in der ersten Winkellage blockierbar ist.

5. Rastscharnier (1) nach Anspruch 4,
**dadurch gekennzeichnet, dass** in geöffneter Position eines an dem Türbeschlag (3) angeordneten Türflügels (11) die erste Rasteinrichtung (7) blockierbar ist und die zweite Rasteinrichtung (2) in der zweiten Winkellage blockierbar ist.

6. Wartungsklappe für ein Verkehrsmittel, umfassend mindestens ein Rastscharnier nach einem der Ansprüche 1 bis 5.

7. Wartungsklappe für ein Verkehrsmittel nach Anspruch 6,
**dadurch gekennzeichnet, dass** die Drehachsen (5, 6) des mindestens einen Rastscharniers (1) horizontal orientiert sind.

## Claims

1. Latching hinge (1) comprising an inner hinge part (2), which can be fastened on a fixed component, and a door fitting (3), which can be fastened on a door leaf, wherein a hinge body (4), which is connected such that it can be pivoted in relation to the inner hinge part (2) about a first axis of rotation (5), is provided, and the door fitting (3) is connected such that it can be pivoted in relation to the hinge body (4) about a second axis of rotation (6), wherein the axes of rotation (5, 6) are arranged parallel to one another,
**characterized in that**
a first latching device (7) is designed for blocking the pivoting movement of the hinge body (4) in relation to the inner hinge part (2) in a specific angled position in which the first latching device (7) engages in a recess (12) of the hinge body (4), and
wherein a second latching device (8) is designed for blocking the pivoting movement of the door fitting (3) in relation to the hinge body (4) in two angled positions, said second latching device, in a first angled position, engaging in a recess (12) on the door fitting (3) and, in a second angled position, engaging in a set-back portion on the door fitting (3),
and wherein the latching devices (7, 8) are designed in the form of spring-loaded blocking pins which are released manually by overcoming the spring force.

2. Latching hinge (1) according to Claim 1,
**characterized in that** the blocking of the pivoting movement of the hinge body (4) in relation to the inner hinge part (2) takes place automatically in the specific angled position.

3. Latching hinge (1) according to Claim 1 or 2,
**characterized in that,** in the closed position of a door leaf (11) arranged on the door fitting (3), the first latching device (7) is in a released state.

4. Latching hinge (1) according to Claim 3,
**characterized in that,** in the closed position of a door leaf (11) arranged on the door fitting (3), the second latching device (8) can be blocked in the first angled position.

5. Latching hinge (1) according to Claim 4,
**characterized in that,** in the opened position of a door leaf (11) arranged on the door fitting (3), the first latching device (7) can be blocked and the second latching device (2) can be blocked in the second angled position.

6. Maintenance flap for a means of transport, comprising at least one latching hinge according to one of Claims 1 to 5.

7. Maintenance flap for a means of transport according to Claim 6,
**characterized in that** the axes of rotation (5, 6) of the at least one latching hinge (1) are oriented horizontally.

## Revendications

1. Charnière d'arrêt (1), comportant un élément de charnière intérieur (2) pouvant être monté sur un élément fixe, ainsi qu'une ferrure de porte (3) pouvant être montée sur un battant de porte, un corps de charnière (4) relié de façon pivotante autour d'un premier axe de rotation (5) par rapport à l'élément de charnière intérieur (2) étant prévu, la ferrure de porte (3) étant reliée de façon pivotante autour d'un deuxième axe de rotation (6) par rapport au corps de charnière (4), les axes de rotation (5, 6) étant disposés parallèlement l'un par rapport à l'autre, **caractérisée en ce qu'**un premier organe d'arrêt (7) est conçu pour bloquer le mouvement pivotant du corps de charnière (4) par rapport à l'élément de charnière intérieur (2) en cas d'une position angulaire définie dans laquelle le premier organe d'arrêt (7) s'engage dans un évidement (12) du corps de charnière (4),
un deuxième organe d'arrêt (8) est conçu pour bloquer le mouvement pivotant de la ferrure de porte (3) par rapport au corps de charnière (4) en cas de deux positions angulaires prenant, dans une première position angulaire, dans un évidement (12) ménagé dans la ferrure de porte (3) et dans une deuxième position angulaire dans un retrait ménagé dans la ferrure de porte (3), les organes d'arrêt (7, 8) étant conçus sous forme de boulons de blocage sollicités par ressort dont le déblocage se fait manuellement en surmontant la force du ressort.

2. Charnière d'arrêt (1) selon la revendication 1, **caractérisée en ce que** le blocage du mouvement pivotant du corps de charnière (4) par rapport à l'élément de charnière intérieur (2) se fait automatiquement dans des positions angulaires définies.

3. Charnière d'arrêt (1) selon la revendication 1 ou 2, **caractérisée en ce qu'**en position fermée d'un battant de porte (11) disposé sur la ferrure de porte (3), le premier organe d'arrêt (7) se trouve en position dégagée.

4. Charnière d'arrêt (1) selon la revendication 3, **caractérisée en ce qu'** en position fermée d'un battant de porte (11) disposé sur la ferrure de porte (3), le deuxième organe d'arrêt (8) est susceptible d'être bloqué dans la première position angulaire.

5. Charnière d'arrêt (1) selon la revendication 4, **caractérisée en ce qu'**en position ouverte d'un battant de porte (11) disposé sur la ferrure de porte (3), le premier organe d'arrêt (7) peut être bloqué, le deuxième organe d'arrêt (2) pouvant être bloqué dans la deuxième position angulaire.

6. Trappe d'entretien pour un moyen de transport, comportant au moins une charnière d'arrêt selon l'une des revendications 1 à 5.

7. Trappe d'entretien pour un moyen de transport selon la revendication 6, **caractérisée en ce que** les axes de rotation (5, 6) de l'au moins une charnière d'arrêt (1) sont orientés horizontalement.
